# EUROPÄISCHE PATENTSCHRIFT

(11) **EP 1 221 509 B1**
(45) Veröffentlichungstag und Bekanntmachung des Hinweises auf die Patenterteilung: **15.12.2004**
(21) Anmeldenummer: 01125753.2
(22) Anmeldetag: 29.10.2001
(51) Int. Cl.: E03C 1/04

(54) **Armatur mit Befestigungselement für Armaturenteile**
Sanitary fitting with a fixing element for parts of the sanitary fitting
Robinetterie sanitaire avec un dispositif de fixation pour parties de la robinetterie sanitaire

(30) Priorität: 21.12.2000 CH 24962000
(43) Veröffentlichungstag der Anmeldung: 10.07.2002
(73) Patentinhaber: KWC AG, CH-5726 Unterkulm (CH)
(72) Erfinder: Lehner, Michael, 5502 Hunzenschwil (CH)
(74) Vertreter: Patentanwälte Schaad, Balass, Menzl & Partner AG

(56) Entgegenhaltungen:
- EP-A- 0 386 594
- DE-A- 1 525 552
- US-A- 5 515 882
- US-A- 5 873 387

## Beschreibung

Die vorliegende Erfindung betrifft eine Armatur mit einem breiten Armaturenteil, einem seitlichen Armaturenteil und einem Befestigungselement nach Anspruch 1.

EP-A 0 386 594 beschreibt ein sanitäres Wasserauslaufventil mit einem Ventilgehäuse und einem darin einschraubbaren Auslaufrohr. Das Auslaufrohr ist mit einer Dekorhülse umgeben, die axial gegen das Ventilgehäuse gestrammt ist und eine entsprechend der Aussenwandung des Ventilgehäuses geformte Stirnseite aufweist. Auf dem Auslaufrohr ist eine Ringnut angeordnet, in die ein Sprengring einrastbar ist, wobei die Ringnut so platziert ist, dass unter Zwischenlage eines als Feder wirkenden gummielastischen Rings und einer Scheibe die Dekorhülse mit Vorspannung gegen die zylindrische Mantelfläche des Gehäuses gestrammt ist. Eine starre, spielfreie Verbindung der Dekorhülse mit dem Ventilgehäuse wird hierdurch nicht hergestellt.

Es ist Aufgabe der Erfindung, eine Armatur zu schaffen, bei der die Armaturenteile wenig aufwendig montierbar sind und eine spielfreie, nicht mehr abziehbare Verbindung zwischen den Armaturenteilen gewährleistet wird.

Diese Aufgabe wird durch eine Armatur mit den im Patentanspruch 1 angegebenen Merkmalen gelöst. Weitere vorteilhafte Ausführungen der Erfindung sind in den abhängigen Ansprüchen angegeben.

Die Erfindung wird nachfolgend beispielsweise an Hand von Zeichnungen näher erläutert. Es zeigt:
- **Fig. 1**: eine schematische Darstellung von zwei Armaturenteilen, die durch ein eingebautes Befestigungselement miteinander verbunden sind;
- **Fig. 2**: eine vergrösserte Teildarstellung eines solchen Befestigungselements;
- **Fig. 3**: eine Seitenansicht eines Sprengrings für ein solches Befestigungselement;
- **Fig. 4**: eine Draufsicht auf einen solchen Sprengring;
- **Fig. 5**: eine Detaildarstellung zur Erläuterung der Arbeitsweise eines solchen Sprengrings und
- **Fig. 6**: einen vergrösserten Querschnitt des Randes eines solchen Sprengrings.

**Fig. 1** zeigt zwei Armaturenteile **1** und **2**, die beispielsweise ein Gehäuse, ein Rohrstück, ein hydraulisches Gerät usw. sein können, wobei insbesondere vorzugsweise ein breiter Armaturenteil **1** in Form eines Gehäuseteils einer Wasserarmatur mit einer zumindest angenähert zylindrischen Aussenkontur und ein seitlicher Armaturenteil **2** in Form eines Auslaufrohres mit einem Auslauf **3** für Wasser oder eine andere Flüssigkeit dargestellt sind. Im Sinne der Erfindung bezieht sich der Begriff "hydraulisch" auf irgendeine Flüssigkeit. Das Auslaufrohr **2** weist einen axialen Hohlraum oder Durchlass **4**, der mit einer den Auslauf **3** bildenden Öffnung kommuniziert. Die Armaturenteile **1** und **2** weisen je eine axiale Symmetrieachse **5** bzw. **6** auf, die sich in ein und derselben Ebene befinden, und sind in enger Berührung miteinander durch ein Befestigungselement **7** verbunden. Das eine Ende (**30** in **Fig. 2**) des Armaturenteils **2** berührt die Aussenseite der Zylinderwand **8** des Armaturenteils **1**, der den grösseren Durchmesser aufweist. Die Zylinderwand **8**, deren Form im Wesentlichen durch diese Berührung nicht beeinträchtigt wird, berührt somit eine Schnittfläche des Armaturenteils **2**, die zu diesem Zweck in der besonderen Form einer sogenannten Durchdringung ausgebildet ist, so dass die Form dieses Endes (**30** in **Fig. 2**) des Armaturenteils **2** an die äussere Fläche der Zylinderwand **8** des Armaturenteils **1** angepasst ist. Dadurch kann der rohrförmige Armaturenteil **2**, der den kleineren Durchmesser aufweist, stumpf unter einem vorgegebenen Winkel an den Armaturenteil **1** zusammengefügt werden. Zwischen den Armaturenteilen **1** und **2** ist dadurch - von aussen gesehen - eine scharfe Berührungskante gebildet.

Das Befestigungselement **7** nach **Fig. 1** und **2** umfasst mehrere Teile, nämlich einen Verbindungseinsatz **9,** einen Gewindeschaft **10** mit einer Mutter **11,** einen Sprengring **12** (**Fig. 3** bis **6**), einen Dichtungsring **13** und eine spezielle Dichtung **14**. Der Verbindungseinsatz **9** weist einen kreisförmigen Querschnitt auf und ist mit einer axialen durchgehenden Bohrung **15** versehen. Der Verbindungseinsatz **9** für sich kann aus einem, zwei oder mehreren Teilen bestehen; ist er vorzugsweise einstückig ausgebildet, so wird er auch Rohrstutzen genannt.

**Fig. 2** zeigt weitere Details des Befestigungselements **7.** Ein Bereich **16** an einem Ende des Rohrstutzens **9** ist ebenfalls als eine Durchdringung ausgebildet, um ihn stumpf an den Armaturenteil **1** anfügen zu können. Das andere Ende des Rohrstutzens **9** ist durch eine senkrecht zur Achse **6** ausgebildete Stirnfläche **17** abgegrenzt. Der Rohrstutzen **9** weist eine zylindrische Mantelfläche **18** auf, um ihn mit wenig Spiel gleitend in eine Bohrung **19** an einem Ende des Armaturenteils **2** bis zu einer Schulter **20** einführen zu können. Der Rohrstutzen **9** weist noch eine relativ breite und tiefe Nut **21** für den Sprengring **12** und eine kleinere Nut **22** für den Dichtungsring **13** auf. Die Nuten **21** und **22** sind parallel zur Stirnfläche **17** ausgebildet. Im Bereich des Endes **16** des Rohrstutzens **9** ist durch eine erweiterte Innenbohrung **23** bis zu einer Schulter **24** ein Luftspalt ausgebildet, wo die spezielle Dichtung **14**, beispielsweise eine Silikondichtung untergebracht ist, deren Endpartie vorzugsweise ebenfalls als Durchdringung ausgebildet ist, um sie stumpf an den Armaturenteil **1** anfügen zu können. Die Mutter **11** drückt über eine Scheibenfeder **25** gegen die Stirnfläche **17**.

Der Gewindeschaft **10** weist eine koaxiale innere Bohrung **26** auf, und aussenseitig ist er mit einer mittleren glatten Mantelfläche zwischen einem ersten Bereich **27** mit einem Aussengewinde für die Mutter **11** an dem einen Ende und einem zweiten Bereich **28** ebenfalls mit einem Aussengewinde an dem anderen Ende versehen. Die zylindrische Wand **8** des Armaturenteils **1** weist eine durchgehende schräge Bohrung **29** mit Innengewinde auf, die koaxial zur Achse **6** ausgebildet ist. Der Endbereich **28** wird in diese Bohrung **29** eingeschraubt. Das diesseitige Ende des Gewindeschafts ist wenigstens annähernd entsprechend der Innenkontur des Armaturenteils **1** geformt.

**Fig. 3** zeigt die seitliche Form des Sprengringes **12**, der, wie sich aus **Fig. 4** ergibt, nicht vollständig ringförmig ist, da er einen Ausschnitt in einem Winkel **w** von circa **30°** bis **110°** aufweist. Als Sprengring **12** kann sonst auch ein federndes Klemmstück dienen.

Der Armaturenteil **2** (**Fig. 2**) weist angrenzend an sein schräges Ende **30** einen erweiterten Innendurchmesser auf, so dass dort ein Luftspalt **31** bis zu einer Übergangsrampe **32** vorhanden ist. Zwischen der Rampe **32** und der Stirnfläche **17** des Rohrstutzens **9** im montierten Zustand ist an der Innenseite des Armaturenteils **2** eine umlaufende Nut **33** vorhanden, die ausgebildet ist, um den Sprengring **12** derart darin eingeklemmt zu haben, dass der Rohrstutzen **9** fest an den Armaturenteil **2** gehalten und gegen diesen gedrückt werden kann.

Vorzugsweise ist , wie in **Fig. 5** dargestellt, die dem Armaturenteil **1** zugewandte Wand oder Flanke **34** der Nut **33** geneigt nach innen ausgebildet. Zudem hat der Randbereich des Querschnitts vom Sprengring **12**, wie in **Fig. 5** und **6** dargestellt, die Form eines symmetrischen Trapezes, wobei die kleinere ungleiche Seite am äusseren Rand zwischen zwei vorzugsweise schrägen oder geneigten Flanken **35** und **36** liegt, die insbesondere auch symmetrisch ausgebildet sein können, und wobei die Flanken **34** und **35** dieselbe Neigung aufweisen.

Das Befestigungselement nach den Figuren **1** bis **6** funktioniert folgendermassen: Zunächst wird der schräge Endbereich **28** des Gewindeschafts **10** in die Gewindebohrung **29** der Wand **8** eingeschraubt, bis sein inneres Ende wenigstens annähernd mit der Innenkontur des Armaturenteils **1** fluchtet. Dann wird der Rohrstutzen **9**, gegebenenfalls mit montierter Dichtung **14**, über den Gewindeschaft **10** geschoben, bis er mit seiner einen Stirnseite in passender Drehlage am Armaturenteil **1** wenigstens annähernd anliegt und der mit einem Gewinde versehene Endbereich **27** des Gewindeschafts 10 aus der Bohrung **15** hervorragt. Schliesslich wird die Mutter **11** an der Partie **27** angeschraubt und vorzugsweise über die Scheibenfeder **25** angezogen, um den Rohrstutzen **9** gegen die Wand **8** des Gehäuses **1** festzuhalten.

Ist der Rohrstutzen **9** einmal in der richtigen Drehlage bezüglich des Winkels zwischen den Achsen **5** und **6** an die Wand **8** des Armaturenteils **1** fest fixiert und der Dichtungsring **13** in die Nut **22** und der Sprengring **12** in die Nut **21** eingeführt, so kann nun der zu befestigende Armaturenteil **2** über den Rohrstutzen **9** übergestülpt werden. Der trapezförmige Rand, das heisst der radial aussenliegende Endbereich der Flanke **36**, des elastischen Sprengrings **12** gleitet über die Rampe **32** und wird in die Nut **21** eingedrückt, bis er sich beim Weiterfahren des Armaturenteils **2** in die Nut **33** dieses Armaturenteils **2** ausbreitet, so dass sich die Flanken **34** und **35** in der Art von Keilflächen berühren. Die Abmessungen sind so gewählt, dass in der richtigen Drehlage des Armaturenteils **2** der Endbereich **30** rundherum die Mantelfläche **8** des Armaturenteils **1** berührt. Dieser Sprengring **12** bewirkt daher eine nicht mehr abziehbare feste Verbindung. Da die dem Armaturenteil **1** nähere Schulter oder Flanke **34** (**Fig. 5**) der Nut **33** im Inneren des Armaturenteils **2** schräg ausgebildet ist, und zwar mit demselben Anstellwinkel wie beim trapezförmigen Rand **35** des Sprengrings **12**, den sie berührt, ergibt sich eine radiale Verspannung, die eine spielfreie Verbindung zwischen den Armaturenteilen **1** und **2** gewährleistet. Durch den kleinen Anstellwinkel an der Flanke entsteht zudem Selbsthemmung.

Nach der vorliegenden Erfindung wird daher das Rohr **2** mittels des Springrings **12** gegen den Armaturenteil **1** gedrückt. Der Sprengring **12** kann auch in bekannter Weise beispielsweise einen kreisförmigen Querschnitt aufweisen, wenn man eine eher lösbare Verbindung haben möchte. Vorzugsweise weist jedoch der Sprengring **12** mindestens eine Flanke **35** auf, die bezüglich einer rechtwinklig zur Achse der Nut stehenden Ebene geneigt ist, wobei in bevorzugter Weise der Sprengring radial innen mit rechteckigem und radial aussen mit symmetrisch trapezförmigem (**35, 36**) Querschnitt ausgebildet ist.

Dadurch wird die Verbindung zwischen den Armaturenteilen **1** und **2** unlösbar, so dass eine vollkommene Einheit als Ersatz für ein entsprechendes einstückiges Gebilde entsteht. Die zwei unlösbar verbundenen Armaturenteile erweisen sich als besonders vorteilhaft im Hinblick auf ihre Oberflächenbehandlung. Denn ein entsprechendes einstückiges Gebilde wäre - insbesondere entlang der scharfen Berührungskante zwischen den beiden rohrförmigen Teilen - relativ schwer zu reinigen, schleifen, polieren, verchromen, lackieren usw. Solche Oberflächenbehandlungen können jedoch bei den ursprünglich getrennten Armaturenteilen nach der Erfindung einwandfrei realisiert werden.

Für die vorliegende Erfindung ist es unbedeutend, ob die Querschnitte der Armaturenteile **1** und **2** kreisförmig sind oder eine andere, beispielsweise elliptische Form aufweisen. Die Zylinderwand **8** ist daher im allgemeinen als Aussenwand des Armaturenteils **1** zu verstehen.

Der Verbindungseinsatz **9** ist vorzugsweise einstückig ausgebildet. Er kann auch aus zwei Teilen bestehen, wie die sich beispielsweise durch einen Schnitt nach der Ebene der flachen Wand **37** (**Fig. 5**) der Nut **33** ergeben würden, weil die zwei Teile dann sowieso durch die Mutter **11** festgehalten würden. In diesem Fall könnte ein Dichtungsring zwischen der Rampe **32** und dem Sprengring **12** eingesetzt werden.

## Patentansprüche

1. Armatur mit einem breiten Armaturenteil (1), einem mit einer inneren Schulter (34) versehenen seitlichen Armaturenteil (2) sowie einem Befestigungselement (7), mit dem das seitliche Armaturenteil (2) stirnseitig an einer Aussenwand (8) des breiten Armaturenteils (1) unter einem vorgegebenen Winkel befestigbar ist, wobei das Befestigungselement (7) einen im lnneren (4) des seitlichen Armaturenteils (2) montierten Verbindungseinsatz (9) umfasst, der Mittel aufweist, um an dem breiten Armaturenteil befestigt zu sein und zugleich eine hydraulische Kommunikation zwischen den zwei Armaturenteilen (1; 2) zu gewährleisten, und wobei der Verbindungseinsatz (9) mindestens eine peripher ausgebildete Nut (21) aufweist, derart, dass das Befestigungselement (7) mit einem zwischen dieser Nut (21) und der Schulter (34) eingeklemmten federnden Sprengring (12) an den seitlichen Armaturenteil (2) montierbar ist, wobei der Sprengring (12) eine Flanke (35) hat, die im montierten Zustand an der Schulter (34) zur Anlage kommt, wobei die Flanke (35) und die Schulter (34) schräg ausgebildet sind und sich im montierten Zustand nach Art von Keilflächen berühren, wobei der Anstellwinkel der Flanke (35) und der Schulter (34) derart klein gewählt ist, dass Selbsthemmung entsteht.

2. Armatur nach Anspruch **1, dadurch gekennzeichnet, dass** der Verbindungseinsatz **(9)** eine axiale durchgehenden Bohrung **(15)** zur Aufnahme eines mit einer axialen Bohrung **(26)** versehenen Gewindeschafts **(10)** umfasst, dessen einer Endbereich **(28)** an einer Gewindebohrung **(29)** des breiten Armaturenteils **(1)** anschraubbar ist, und an dessen anderen Endbereich **(27)** eine Mutter **(11)** anschraubbar ist, um den Verbindungseinsatz **(9)** zwischen der Mutter **(11)** und dem mit dem Gewindeschaft **(10)** verbundenen breiten Armaturenteil **(2)** fest zu halten.

3. Armatur nach Anspruch **1** oder **2, dadurch gekennzeichnet, dass** das eine Ende **(16)** des Verbindungseinsatzes **(9)** als Durchdringung ausgebildet ist, um ihn stumpf an den breiten Armaturenteil **(1)** anzufügen.

4. Armatur nach einem der Ansprüche **1** bis **3**, **dadurch gekennzeichnet, dass** der Verbindungseinsatz **(9)** einstückig ausgebildet ist.

5. Armatur nach Anspruch **3** oder 4, **dadurch gekennzeichnet, dass** das im Bereich des als Durchdringung ausgebildeten Endes **(16)** des Verbindungseinsatzes **(9)** eine Dichtung **(14)** montiert ist.

6. Armatur nach einem der Ansprüche 1 bis 5, **dadurch gekennzeichnet, dass** die Flanke (35) des Sprengrings **(12)** bezüglich einer rechtwinklig zur Achse der Nut **(21)** des Verbindungseinsatzes **(9)** stehenden Ebene geneigt ist, und/oder dass im Bereich zwischen der Nut **(21)** des Verbindungseinsatzes **(9)** und der Mutter **(11)** eine weitere Nut **(22)** für einen Dichtungsring **(13)** vorhanden ist.

7. Armatur nach einem der Ansprüche **1** bis **6**, **dadurch gekennzeichnet, dass** der Sprengring (**12**) radial innen mit rechteckigem und radial aussen mit symmetrisch trapezförmigem Querschnitt **(35, 36)** ausgebildet ist.

8. Armatur nach einem der Ansprüche **1** bis **7**, **dadurch gekennzeichnet, dass** die Flanke **(35)** bezüglich einer rechtwinklig zu der Symmetrieachse des Sprengrings **(12)** stehenden Ebene geneigt ist.

9. Armatur nach einem der Ansprüche 1-8, **dadurch gekennzeichnet, dass** die zwei Armaturenteile (**1**, **2**) unlösbar miteinander verbunden sind.

## Claims

1. A fitting with a wide fitting part (1), a lateral fitting part (2), which is provided with an inner shoulder (34), and with a fastening element (7), which is designed to fasten the lateral fitting part (2) on the end face to an outer wall (8) of the wide fitting part (1) at a predetermined angle, wherein the fastening element (7) comprises a connecting insert (9) which is capable of being mounted inside (4) the lateral fitting part (2) and which has means in order to be fastened to the wide fitting part and at the same time to ensure hydraulic communication between the two fitting parts (1; 2), and wherein the connecting insert (9) has at least one peripherally formed groove (21) such that the fastening element (7) can be mounted on the lateral fitting part (2) by means of a spring ring (12) clamped between the groove (21) and the shoulder (34), wherein the spring ring (12) comprises a flank (35) which abuts the shoulder (34) in the mounted state, wherein the flank (35) and the shoulder (34) are sloping such that the flanks (34) and (35) are in contact with one another in the manner of wedge surfaces, wherein the angle of incidence at the flank (35) and the shoulder (34) is chosen such small that it brings about selflocking.

2. The fitting as claimed in claim 1, wherein the connecting insert (9) comprises an axial continuous bore (15) for receiving a threaded shank (10) which is provided with an axial bore (26) and one end region (28) of which can be screwed to a threaded bore (29) of the wide fitting part (1) and on the other end region (27) of which a nut (11) can be screwed, in order to retain the connecting insert (9) between the nut (11) and the wide fitting part (1) connected to the threaded shank (10).

3. The fitting as claimed in claim 1 or 2, wherein one end (16) of the connecting insert (9) is designed as a penetration, in order to add the latter, flush, to the wide fitting part (1).

4. The fitting as claimed in one of claims 1 to 3, wherein the connecting insert (9) is designed in one piece.

5. The fitting as claimed in claim 3 or 4, wherein a seal (14) is mounted in the region of that end (16) of the connecting insert (9) which is designed as a penetration.

6. The fitting as claimed in one of claims 1 to 5, wherein the flank (35) of the spring ring (12) is inclined with respect to a plane lying at right angles to the axis of the groove (21) of the connecting insert (9), and/or wherein a further groove (22) for a sealing ring (13) is present in the region between the groove (21) of the connecting insert (9) and the nut (11).

7. The fitting as claimed in one of claims 1 to 6, wherein the spring ring (12) is designed radially on the inside with a rectangular cross section (35) and radially on the outside with a symmetrically trapezoidal cross section (36).

8. The fitting as claimed in one of claims 1 to 7, wherein the flank (35) is inclined with respect to a plane lying at right angles to the symmetry axis of the spring ring (12).

9. A fitting as claimed in one of the preceding claims, wherein the two fitting parts (1, 2) are connected to one another unreleasably.

## Revendications

1. Robinetterie sanitaire comprenant une partie de robinetterie large (1), une partie de robinetterie latérale (2) munie d'un épaulement intérieur (34) ainsi qu'un élément de fixation (7) par lequel la partie de robinetterie latérale (2) peut être fixée du côté frontal sur une paroi extérieure (8) de la partie de robinetterie large (1) sous un angle prédéfini, l'élément de fixation (7) comprenant un insert d'assemblage (9), monté à l'intérieur (4) de la partie de robinetterie latérale (2), qui présente des moyens pour être fixé sur la partie de robinetterie large et pour garantir simultanément une communication hydraulique entre les deux parties de robinetterie (1 ; 2), et l'insert d'assemblage (9) présentant au moins une rainure périphérique (21) de telle sorte que l'élément de fixation (7) peut être monté sur la partie de robinetterie latérale (2) avec un jonc élastique (12) serré entre cette rainure (21) et l'épaulement (34), le jonc (12) ayant un flanc (35) qui vient à l'état monté en appui sur l'épaulement (34), le flanc (35) et l'épaulement (34) ayant une configuration oblique et venant en contact à l'état monté à la manière de faces de clavettes, l'angle d'inclinaison du flanc (35) et de l'épaulement (34) étant choisi à une faible valeur telle qu'il en résulte un blocage automatique.

2. Robinetterie sanitaire suivant la revendication 1, **caractérisée en ce que** l'insert d'assemblage (9) comporte un trou axial traversant (15) pour recevoir une tige filetée (10) munie d'un trou axial (26), dont une zone extrême (28) peut être vissée à un trou taraudé (29) de la partie de robinetterie large (1), et sur l'autre zone extrême (27) de laquelle peut être vissé un écrou (11) pour maintenir fixement l'insert d'assemblage (9) entre l'écrou (11) et la partie de robinetterie large (2) assemblée avec la tige filetée (10).

3. Robinetterie sanitaire suivant l'une des revendications 1 et 2, **caractérisée en ce que** l'une des extrémités (16) de l'insert d'assemblage (9) est réalisée comme pénétration, pour la joindre en bout sur la partie de robinetterie large (1).

4. Robinetterie sanitaire suivant l'une des revendications 1 à 3, **caractérisée en ce que** l'insert d'assemblage (9) est réalisé en une seule pièce.

5. Robinetterie sanitaire suivant l'une des revendications 3 et 4, **caractérisée en ce qu**'un joint (14) est monté dans la zone de l'extrémité (16) de l'insert d'assemblage (9) réalisée comme pénétration.

6. Robinetterie sanitaire suivant l'une des revendications 1 à 5, **caractérisée en ce que** le jonc (12) présente un flanc (35) qui est incliné par rapport à un plan perpendiculaire à l'axe de la rainure (21) de l'insert d'assemblage (9), et/ou qu'une autre rainure (22) pour une bague d'étanchéité (13) est prévue dans la zone comprise entre la rainure (21) de l'insert d'assemblage (9) et l'écrou (11).

7. Robinetterie sanitaire suivant l'une des revendications 1 à 6, **caractérisée en ce que** le jonc (12) est réalisé avec une section transversale (35, 36) rectangulaire radialement à l'intérieur et symétriquement trapézoïdale radialement à l'extérieur.

8. Robinetterie sanitaire suivant l'une des revendications 1 à 7, **caractérisée en ce que** le jonc (12) présente au moins un flanc (35) incliné par rapport à un plan perpendiculaire à son axe de symétrie.

9. Robinetterie sanitaire suivant l'une des revendications 1 à 8, **caractérisée en ce que** les deux parties de robinetterie (1, 2) sont assemblées entre elles de façon inamovible.
